# FASCICULE DE BREVET EUROPEEN

(11) **EP 1 151 765 B1**
(45) Date de publication et mention de la délivrance du brevet: **16.03.2005**
(21) Numéro de dépôt: 01110419.7
(22) Date de dépôt: 27.04.2001
(51) Int. Cl.: A63C 9/085

(54) **Elément de retenue de l'avant d'une chaussure sur un ski**
Vorderbacken einer Skibindung
Toe binding for a ski boot

(30) Priorité: 04.05.2000 FR 0005831
(43) Date de publication de la demande: 07.11.2001
(73) Titulaire: SALOMON S.A., 74370 Metz-Tessy (FR)
(72) Inventeur: Merino, Jean-Francois, 74330 Epagny (FR); Miette, Philippe, 74940 Annecy le Vieux (FR); Renaud-Goud, Gilles, 74540 Gruffy (FR); Soldan, Daniel, 74600 Seynod (FR); Thomas, Pascal, 73000 Chambery (FR)

(56) Documents cités:
- EP-A- 0 807 453
- US-A- 5 722 679

## Description

L'invention concerne un élément de retenue de l'avant d'une chaussure sur un ski.

Plus exactement, l'invention concerne un élément de retenue à déclenchement asymétrique, c'est-à-dire dont les paramètres de libération de la chaussure sont différents selon le sens dans lequel la chaussure sollicite la mâchoire de retenue.

De façon connue, un élément de retenue avant comprend une mâchoire de retenue qui est maintenue dans une position centrée sur le ski par un dispositif de rappel élastique. En réponse aux sollicitations exercées par la chaussure, la mâchoire est susceptible de se déplacer latéralement d'un côté ou de l'autre de cette position alignée jusqu'à permettre la libération de la chaussure.

On sait par ailleurs que le genou d'un skieur peut supporter une sollicitation en torsion de la jambe plus élevée si le pied est entraîné vers l'extérieur, par contre le genou est plus fragile si le pied est entraîné vers l'autre pied. Ces sollicitations en torsion se traduisent par un effort latéral exercé par l'avant de la chaussure sur la mâchoire.

Pour tenir compte de cela, on a proposé des constructions d'élément de retenue avant à déclenchement asymétrique. De telles constructions ont été divulguées notamment dans les demandes de brevet FR 1 503 847, FR 1 503 848, FR 1 503 849, ou encore EP 785 002, EP 785 003, EP 807 453, EP 807 454.

L'objet de l'invention est de proposer un nouveau mode de construction d'un élément de retenue de l'avant d'une chaussure qui présente un fonctionnement asymétrique en déclenchement latéral.

Ce nouveau mode s'applique à une construction d'élément de retenue avant qui est dit à corps fixe et à ailes indépendantes. Un élément de retenue de ce type est connu de la demande de brevet FR 2 624 387. Globalement, cet élément comprend un corps prévu pour être immobilisé sur le ski dans la direction longitudinale qu'il définit, et deux ailes indépendantes articulées au corps autour d'un axe sensiblement vertical. Chacune des ailes est en prise sur un tirant ou un piston mobile qui agit sur un ressort de rappel.

Un but de l'invention est de proposer une modification simple de cette construction qui rende asymétrique son mode de fonctionnement.

L'élément de retenue selon l'invention comprend une embase prévue pour être reliée solidairement au ski, surmontée d'un corps, une mâchoire ayant deux ailes de retenue indépendantes articulées au corps autour d'un axe vertical, les ailes ayant au-delà de leur axe d'articulation un bec d'aile exerçant une action par appui sur la tête d'un tirant mobile rappelé par un ressort.

L'élément est caractérisé par le fait qu'un basculeur articulé par rapport à l'embase est intercalé entre les becs d'aile et la tête du tirant, que les becs d'aile sont en appui contre une branche du basculeur, et que le basculeur est monté de façon asymétrique par rapport à l'embase ou aux becs d'aile.

L'idée générale de l'invention est d'intercaler entre les becs d'ailes et le tirant une pièce articulée et de jouer sur les bras de levier avec lesquels cette pièce articulée transmet au tirant les sollicitations qu'elle reçoit de l'un ou l'autre des becs d'ailes.

Le document d'art antérieur EP 807 453 décrit un élément avec basculeur intercalé entre les becs d'aile et la tête du tirant, mais ce bardeur est un volet mobile qui n'est pas articulé par rapport à un point fixe de l'embase.

L'invention sera mieux comprise en se référant à la description ci-dessous et aux dessins en annexe qui lui sont attachés.
La figure 1 représente en vue de côté et en coupe partielle un élément de retenue selon un premier mode de mise en oeuvre de l'invention.
La figure 2 est une vue de dessus en coupe partielle de l'élément de retenue de la figure 1.
La figure 3 représente en perspective le basculeur de liaison.
La figure 4 montre l'élément de retenue de la figure 1 vu de dessous.
La figure 5 représente en perspective la cale de maintien du basculeur.
Les figures 6 et 7 sont des vues schématiques qui illustrent le fonctionnement du dispositif de la figure 1.
La figure 8 montre le basculeur vu de face réalisé selon un autre mode de mise en oeuvre de l'invention.
Les figures 9 et 10 illustrent le mode de fonctionnement du basculeur de la figure 8.
La figure 11 est relative à un autre mode de mise en oeuvre de l'invention.

L'élément de retenue 1 qui est représenté dans la figure 1 comprend une embase 2 surmontée d'un corps 3. L'embase est prévue pour être reliée solidairement au ski par exemple par des vis. Elle est prolongée vers l'arrière par une plaque d'appui 4 prévue pour recevoir la chaussure.

Deux ailes 5 et 6 sont montées sur le corps, elles sont mobiles en rotation autour d'axes 7 et 8 sensiblement verticaux. Les ailes forment la mâchoire de retenue de la chaussure.

Selon le mode de réalisation illustré, les axes des ailes sont en fait portés par une platine 10 rapportée à l'arrière du corps. La platine est en appui contre le reste du corps, et elle est susceptible de basculer vers le haut autour d'un appui supérieur 11, en réponse à une sollicitation verticale vers le haut exercée sur les ailes de la mâchoire.

Au-delà de leur axe d'articulation, chacune des ailes a un bec, respectivement 13, 14 orienté en direction du plan vertical médian défini par le corps. Les becs sont toutefois distants de ce plan.

Les becs sont en liaison avec la tête 16 d'un tirant 17 logé dans un évidement 18 du corps. Le tirant est mobile dans le plan vertical médian, approximativement selon une direction longitudinale. De préférence, les becs d'ailes sont situés à la hauteur de l'axe du tirant, ou au-dessus.

Un ressort 19 est monté dans l'évidement 19. Une extrémité du ressort est en appui contre une paroi 20 du corps délimitant l'arrière de l'évidement 19. L'autre extrémité du ressort est retenue par un bouchon 22 vissé à l'extrémité du tirant 17 et guidé dans l'évidement 19 du corps. Le bouchon permet de régler par ailleurs la compression initiale du ressort.

D'autres modes de montage du tirant et du ressort pourraient également convenir.

Selon l'invention, un basculeur articulé 24 intervient entre les becs d'aile et la tête du tirant. Le basculeur est articulé à sa base par rapport à l'embase 2 de l'élément autour d'un axe de pivotement 25. Sa branche supérieure 27 est intercalée entre les becs 13 et 14 et la tête du tirant, c'est-à-dire que les becs sont en appui contre la branche supérieure du basculeur, elle-même en appui contre la tête du tirant.

Comme cela est visible dans la figure 3, par exemple, le basculeur est une pièce en tôle avec une section en forme de "U". L'axe de pivotement est logé à la base du tirant dans les parois latérales 24a et 24b du "U". La paroi de fond 24c a dans sa partie supérieure une découpe 26 prévue pour être traversée par le corps du tirant 17 et pour retenir la tête 16 du tirant.

La figure 4 représente l'élément de retenue vu de dessous et met en évidence le logement 28 prévu pour l'axe de pivotement 25. Le logement, qui retient l'axe selon une direction verticale vers le haut, est par ailleurs prévu pour retenir l'axe 25 avec jeu selon une direction longitudinale.

Une cale 29 contrôle le jeu longitudinal des deux extrémités de l'axe 25 dans son logement.

La cale 29 réduit à un jeu de fonctionnement le jeu d'une extrémité de l'axe 25, et autorise un déplacement longitudinal vers l'arrière de l'autre extrémité. Par exemple comme cela est représenté en figure 5, la cale est réalisée en matière plastique, avec d'un côté un plot 31 dur réalisé dans la masse, et de l'autre un plot 32 rapporté en mousse, en élastomère, viscoélastique, ou tout autre matériau élastiquement déformable. D'autres constructions de la cale pourraient aussi convenir, du moment qu'une extrémité de l'axe 25 est maintenue sans jeu longitudinal dans son logement, et que l'autre extrémité est maintenue avec un jeu libre ou élastique. Avantageusement, la cale 29 est réversible, c'est-à-dire qu'elle peut être assemblée à l'embase de deux façons différentes, avec le plot déformable d'un côté ou de l'autre de l'élément de retenue. Ceci simplifie la construction de l'élément. On pourrait également se passer de la cale et contrôler le déplacement des deux extrémités de l'axe uniquement par les dimensions du logement. Le plot déformable est par ailleurs facultatif, et l'on pourrait laisser libre l'espace du logement où l'extrémité de l'axe est susceptible de se déplacer avec jeu.

L'élément de retenue fonctionne de la façon suivante. En l'absence de sollicitation, le tirant plaque le basculeur contre les becs d'aile, et son axe de pivotement 25 en butée par ses deux extrémités contre la partie avant du logement 29.

En se référant à la figure 6, lorsque l'aile 5 située du côté du plot dur 31 s'ouvre, en réaction aux efforts exercés par le bec d'aile 13 et la tête 16 du tirant, le basculeur pivote autour de son axe 25 en prenant appui principalement sur l'extrémité 25b de cet axe. Comme le jeu longitudinal de cette extrémité est réduit au jeu de fonctionnement par le plot dur 31, le basculeur pivote normalement, et la composante longitudinale du mouvement de l'aile est transmise par le basculeur à la tête du tirant.

En se référant maintenant à la figure 7, si c'est l'aile 6 qui s'ouvre, l'axe 25 du basculeur prend appui par son extrémité 25a contre le plot déformable 32 qui autorise un déplacement contrôlé de l'extrémité 25a de l'axe. Le basculeur se met alors en travers, comme le montre la figure 7, et démultiplie le déplacement du tirant par rapport au mouvement longitudinal du bec d'aile 14. Dans ces conditions, l'aile 6 est susceptible de s'ouvrir plus facilement que l'aile 5, c'est-à-dire pour une sollicitation d'intensité moindre. De préférence, comme cela est visible dans les figures , le dessous de la tête du tirant est bombé pour faciliter le mouvement de rotation du basculeur par rapport à la tête du tirant.

Il va de soi que pour l'autre élément avant monté sur l'autre ski de la paire, la position relative des plots durs et déformables est inversée pour que les éléments de retenue aient un fonctionnement symétrique l'un par rapport à l'autre.

Avantageusement, il est possible de construire les deux éléments d'une paire avec les mêmes éléments. Le fonctionnement symétrique peut être en effet obtenu par un simple retournement de la cale 29 qui peut être montée dans deux positions différentes. En outre il est possible de jouer sur la dureté statique et/ou dynamique du plot déformable 32 pour contrôler le mouvement par lequel le plot se met en travers, en vitesse et en amplitude.

Les figures 8 à 10 sont relatives à une variante de mise en oeuvre de l'invention.

Selon cette variante, on joue sur le bras de levier avec lequel chaque bec d'aile sollicite le basculeur additionnel.

La figure 8 représente en vue de face un basculeur 34 qui est de même type que le basculeur 24 précédent, sauf pour les différences de construction qui seront décrites ultérieurement. Notamment, le basculeur 34 a deux ailes 34a, 34b, une paroi de fond 34c avec une découpe 26 pour le tirant.

Le basculeur est monté dans l'embase de l'élément de retenue comme le basculeur 24 précédent, par contre, il n'est prévu qu'un jeu de fonctionnement au niveau du logement de l'axe 35.

Selon le mode de réalisation illustré, à la hauteur des becs d'aile, la paroi de fond a deux bosses 38 et 39 situées à des distances différentes de l'axe 35. Chacune des bosses est prévue pour recevoir l'appui d'un bec d'aile. Ainsi, les bras de levier avec lesquels les ailes sollicitent le basculeur sont différents.

La figure 9 représente le bec d'aile 40 en appui contre la bosse 38. De la même façon, la figure 10 représente le bec d'aile 41 en appui contre la bosse 39. Le bras de levier étant supérieur dans ce dernier cas, l'aile associée au bec 41 aura plus de facilité à s'ouvrir que l'autre.

Naturellement, le basculeur de l'élément de retenue associé à l'autre ski d'une paire de skis aurait un basculeur avec une position relative des plots inversée. Pour obtenir un fonctionnement symétrique de deux éléments de retenue d'une paire, il est ici nécessaire de construire ces éléments avec des basculeurs différents, l'un prévu pour un élément droit, l'autre pour un élément gauche.

La figure 11 illustre une variante de réalisation. Selon cette variante, ce sont les becs d'ailes eux-mêmes qui sont situés à une distance différente de l'axe du basculeur.

Ainsi, cette figure représente un basculeur 44 articulé autour d'un axe 45 et sollicité par deux becs d'aile 47 et 48 qui sont situés à une distance différente par rapport à l'axe 45.

Naturellement, la présente description n'est donnée qu'à titre indicatif, et l'on pourrait adopter d'autres mises en oeuvre de l'invention sans pour autant sortir du cadre de celle-ci.

## Revendications

1. Elément de retenue d'une chaussure sur un ski comprenant une embase (2) prévue pour être reliée solidairement au ski, surmontée d'un corps (3), une mâchoire comprenant deux ailes de retenue (5, 6) indépendantes articulées au corps autour d'un axe vertical, les ailes ayant au-delà de leur axe d'articulation un bec d'aile (13, 14, 40, 41, 47, 48) exerçant une action par appui sur la tête d'un tirant mobile (17) rappelé par un ressort (19),
un basculeur (24, 34, 44) intercalé entre les becs d'aile et la tête du tirant, les becs d'aile étant en appui contre une branche du basculeur, le basculeur étant monté de façon asymétrique par rapport à l'embase ou aux becs d'ailes, **caractérisé par le fait que** le basculeur est articulé par rapport à l'embase.

2. Elément selon la revendication 1, **caractérisé par le fait que** le basculeur (24) est articulé à l'embase par rapport à un axe (25) dont les deux extrémités sont logées dans un logement (28), l'axe ayant deux extrémités (25a, 25b) dont le jeu longitudinal est réduit à un jeu de fonctionnement pour l'une d'elles, et dont l'autre extrémité a la possibilité de se déplacer selon une direction longitudinale.

3. Elément selon la revendication 2, **caractérisé par le fait qu'**une cale (29) ayant d'un côté un plot dur (31) et de l'autre un plot déformable (32) est placée dans le logement (28) et contrôle le jeu longitudinal des extrémités de l'axe (25).

4. Elément selon la revendication 3, **caractérisé par le fait que** la cale (29) est réversible et présente deux positions de montage dans le logement (28) de l'embase.

5. Elément selon la revendication 3, **caractérisé par le fait que** le plot (32) déformable est en élastomère.

6. Elément selon la revendication 3, **caractérisé par le fait que** le plot déformable est en matériau viscoélastique.

7. Elément selon la revendication 1, **caractérisé par le fait que** le basculeur (34, 44) est monté basculant autour d'un axe (35, 45) logé dans l'embase, et que les becs d'aile (40, 41, 47, 48) sont en appui sur le basculeur à des distances différentes de l'axe (35, 45).

8. Elément selon la revendication 7, **caractérisé par le fait que** le basculeur a deux bosses (38, 39) situées à une distance différente de l'axe (35) contre lesquelles les becs d'aile (40, 41) sont en appui.

## Patentansprüche

1. Halteelement eines Schuhs auf einem Ski, aufweisend eine Grundplatte (2), vorgesehen, um fest mit einem Ski verbunden zu werden, überhöht von einem Gehäuse (3), eine Klemmbacke, aufweisend zwei unabhängige Halteflügel (5, 6), angelenkt am Gehäuse um eine vertikale Achse, wobei die Flügel über ihre Gelenkachse hinaus ein Flügelende (13, 14, 40, 41, 47, 48) haben, welches eine Abstützungswirkung auf den Kopf eines beweglichen Zugstabes (17), zurückgestellt durch eine Feder (19), ausübt, und eine Kippeinrichtung (24, 34, 44), eingefügt zwischen die Flügelenden und den Kopf des Zugstabes, wobei die Flügelenden sich gegen einen Arm der Kippeinrichtung abstützen und die Kippeinrichtung asymmetrisch im Verhältnis zur Grundplatte und zu den Flügelenden angebracht ist, **dadurch gekennzeichnet, dass** die Kippeinrichtung im Verhältnis zur Grundplatte angelenkt ist.

2. Element nach Anspruch 1, **dadurch gekennzeichnet, dass** die Kippeinrichtung (24) an der Grundplatte im Verhältnis zu einer Achse (25) angelenkt ist, deren beide Enden in einer Aufnahme (28) aufgenommen sind, wobei die Achse zwei Enden (25a, 25b) aufweist, deren Längsspiel für eines der Enden auf ein Funktionsspiel reduziert ist und deren anderes Ende die Möglichkeit hat, sich längs einer Längsrichtung zu verschieben.

3. Element nach Anspruch 2, **dadurch gekennzeichnet, dass** ein Unterlageklotz (29), der auf einer Seite ein hartes Stück (31) und auf der anderen Seite ein verformbares Stück (32) aufweist, in die Aufnahme (28) platziert ist und das Längsspiel der Enden der Achse (25) steuert.

4. Element nach Anspruch 3, **dadurch gekennzeichnet, dass** der Unterlageklotz (29) reversibel ist und zwei Montagepositionen in der Aufnahme (28) der Grundplatte aufweist.

5. Element nach Anspruch 3, **dadurch gekennzeichnet, dass** das verformbare Stück (32) aus Elastomer besteht.

6. Element nach Anspruch 3, **dadurch gekennzeichnet, dass** das verformbare Stück aus einem viskoelastischen Material besteht.

7. Element nach Anspruch 1, **dadurch gekennzeichnet, dass** die Kippeinrichtung (34, 44) schwenkbar um eine in der Grundplatte angeordnete Achse (35, 45) montiert ist, und dass die Flügelenden (40, 41, 47, 48) sich auf der Kippeinrichtung in unterschiedlichen Abständen von der Achse (35, 45) abstützen.

8. Element nach Anspruch 7, **dadurch gekennzeichnet, dass** die Kippeinrichtung zwei Vorsprünge (38, 39) aufweist, die in einem unterschiedlichen Abstand von der Achse (35) angeordnet sind, gegen welche sich die Flügelenden (40, 41) abstützen.

## Claims

1. Element for retaining a boot on a ski comprising a base (2) provided to be affixedly connected to the ski, overlaid by a body (3), a jaw comprising two independent retaining wings (5, 6) journalled to the body about a vertical axle, the wings having beyond their journal axle a tip (13, 14,40,41, 47,48) exerting an action by pressure on the head of a movable tie rod (17) biased by a spring (19),
**characterized in that** a rocker (24, 34, 44) joumalled relative to the base is inserted between the tips and the head of the tie rod, the tips are in support against an arm of the rocker, and that the rocker is mounted asymmetrically with respect to the base or the tips.

2. Element according to claim 1, **characterized in that** the rocker (24) is journalled to the base with respect to an axle (25), both ends of which are housed in a housing (28), the axle having two ends (25a, 25b) whose longitudinal clearance is reduced to an operational clearance for one of them, and whose other end is capable of moving along a longitudinal direction.

3. Element according to claim 2, **characterized in that** a wedge (29) having a hard stud (31) on one side and a deformable stud (32) on the other side is positioned in the housing (28) and controls the longitudinal clearance of the ends of the axle (25).

4. Element according to claim 3, **characterized in that** the wedge (29) is reversible and has two mounting positions in the housing (28) of the base.

5. Element according to claim 3, **characterized in that** the deformable stud (32) is made of elastomer.

6. Element according to claim 3, **characterized in that** the deformable stud is made of a viscoelastic material.

7. Element according to claim 1, **characterized in that** the rocker (34, 44) is mounted so as to tilt about an axle (35, 45) housed in the base, and that the tips (40, 41, 47, 48) are in support on the rocker at different distances from the axle (35, 45).

8. Element according to claim 7, **characterized in that** the rocker has two bosses (38, 39) located at a different distance from the axle (35), against which the tips (40, 41) are in support.
